# EUROPÄISCHE PATENTSCHRIFT

(11) **EP 1 122 977 B1**
(45) Veröffentlichungstag und Bekanntmachung des Hinweises auf die Patenterteilung: **22.11.2006**
(21) Anmeldenummer: 01100976.8
(22) Anmeldetag: 17.01.2001
(51) Int. Cl.: H04R 1/02, H05K 9/00

(54) **Mikrofon**
Microphone
Microphone

(30) Priorität: 02.02.2000 DE 10004408
(43) Veröffentlichungstag der Anmeldung: 08.08.2001
(73) Patentinhaber: paragon AG, 33129 Delbrück (DE)
(72) Erfinder: Roderner, Klaus, 36369 Lautertal 5 (DE)
(74) Vertreter: Lelgemann, Karl-Heinz

(56) Entgegenhaltungen:
- DE-A1- 3 502 178
- DE-C1- 4 343 702
- DE-C1- 19 545 760
- US-A- 5 740 261
- PATENT ABSTRACTS OF JAPAN Bd. 1997, Nr. 08, 29. August 1997 (1997-08-29) & JP 09 107192 A (KITAGAWA IND CO LTD), 22. April 1997 (1997-04-22)

## Beschreibung

Die Erfindung betrifft ein Mikrofonmodul mit den im Oberbegriff des Anspruchs 1 angegebenen Merkmalen.

Aus der DE 43 10 793 A1 ist ein Körperschallmikrofon zum Einbauen in einen Helm (Motorrad, Feuerwehr etc.) bekannt, bei welchem ein flacher Grundkörper mittels eines Klettverschlusses an der Innenseite des Helms befestigt werden kann und das Mikrofon in einem auf der gegenüberliegenden Seite des Grundkörpers befindlichen Gummibalg angeordnet ist, so daß es beim Aufsetzen des Helmes gegen den Kopf gedrückt wird und den beim Sprechen zur Schädeldecke geleiteten Körperschall aufnimmt. Der flache Grundkörper enthält ferner eine Leiterplatte mit einem Mikrofonverstärker.

Ferner ist aus der DE 195 45 760 C1 ein digitales Hörgerät bekannt, bei welchem der Mikrofonverstärker innerhalb des Hörgerätegehäuses von einer eigenen Abschirmung umgeben ist, in der auch ein A/D-Wandler vorgesehen ist, so daß der komplette analoge Eingangsteil des Hörgerätes gegen elektromagnetische Einstreuungen abgeschirmt ist.

Für verschiedene Anwendungszwecke, wie Freisprechanlagen bei Autotelefonen, Sprechfunksystemen, Personenrufanlagen etc. verwendet man Mikrofonmodule, bei denen die Mikrofonkapsel unmittelbar mit einem Vorverstärker zusammengebaut ist, damit die schwachen Mikrofonsignale möglichst wenig durch eingestreute Störungen beeinträchtigt werden, welche die Verständlichkeit verschlechtern. Der Vorverstärker ist auf einer Schaltungsplatine realisiert, an der die Mikrofonkapsel über eine Gummihalterung befestigt ist, und zur Abschirmung des Verstärkers werden beiderseits auf die Platine Abschirmhauben aufgesetzt, welche sowohl die Bauelemente auf der einen Seite wie auch die gedruckten Leiterbahnen auf der anderen Seite gegen Störungen aus der Umgebung abschirmen.

Der Erfindung liegt die Aufgabe zugrunde, ein solches Mikrofonmodul hinsichtlich seiner Abschirmung gegen Störeinstreuungen weiter zu verbessern mit der Möglichkeit, die Richtcharakteristik des Mikrofons beizubehalten, wenn nicht zu verbessern.

Diese Aufgabe wird durch die im Anspruch 1 angegebenen Merkmale gelöst. Weiterbildungen der Erfindung sind in den Unteransprüchen gekennzeichnet.

Durch die Ausnutzung der Platinenkaschierung als Abschirmung anstatt zur Ausbildung der Leiterbahnen erübrigt sich eine eigene Abschirmung der Kaschierungsseite der Platine, so daß nur die Bestückungsseite, auf der auch die Verbindungsleiter vorgesehen sind, abgeschirmt zu werden braucht. Die Erfindung sieht hierzu eine Halbschale oder Wanne vor, deren Ränder mit der Platinenkaschierung rundum verlötet werden, so daß man eine gegen Störeinstreuungen absolut dichte Verbindung erhält. Die auf der Rückseite halbseitig metallisierte Mikrofonkapsel läßt sich ohne weiteres in diese Wanne einpassen, wobei ihr Metallgehäuse einen durchgehenden Kontakt mit der Abschirmwanne bildet, der beim Einsetzen des Moduls in ein Gehäuse durch Druck von außen noch intensiviert wird. Die rückseitige Metallisierung der Mikrofonkapsel läßt sich ebenfalls einfach mit der Metallkaschierung der Platine verlöten, womit einerseits das Mikrofon an der Platine befestigt und andererseits auch hier eine gute Abschirmung zwischen Mikrofonkapsel und Platine erreicht wird.

Zur Erzielung einer bestimmten Richtwirkung, die bei derartigen Mikrofonen erforderlich ist, sind in der Rückwand der Mikrofonkapsel Öffnungen ausgebildet, über welche der Schalldruck auf der Membranrückseite im Sinne der gewünschten Richtcharakteristik beeinflußt werden kann. Sieht man am Rand der Platine, an dem diese mit der Mikrofonkapsel verbunden (verlötet) ist, an den Stellen, wo sich die Kapselöffnungen befinden, entsprechende Ausnehmungen vor, dann wird die Richtwirkung der Mikrofonkapsel nicht beeinträchtigt, sondern läßt sich sogar noch verbessern. Im Sinne der gewünschten Richtwirkung wird in zweckmäßiger Ausgestaltung der Erfindung die Mikrofonkapsel schräg an der Platine befestigt, so daß also die Längsachse der Mikrofonkapsel einen Winkel mit der Platinenfläche bildet. Ein Winkel von 22° hat sich hier als besonders günstig erwiesen.

Die Erfindung sei im folgenden anhand eines in den beiliegenden Zeichnungen veranschaulichten Ausführungsbeispiels näher erläutert. Es zeigen:
- Fig. 1: eine schematische perspektivische Ansicht des erfindungsgemäßen Mikrofonmoduls; und
- Fig. 2: eine Schnittansicht längs der Linie II-II durch das Mikrofonmodul nach Fig. 1.

Figur 1 zeigt eine Mikrofonkapsel 2, die am Ende einer Verstärkerplatine 4 sitzt. Ferner erkennt man eine als Phantom gezeichnete Abschirmwanne 6, welche die untere Seite der Platine 4 mit den Bauelementen 8 und die untere Hälfte der Mikrofonkapsel 2 umschließt. Ein Anschlußkabel 10 führt von der Platine zu einer nachgeordneten, hier nicht dargestellten Schaltung, in welcher die Mikrofonsignale verarbeitet werden.

Auf der in den Figuren nach oben weisenden Fläche ist die Platine 4 mit einer durchgängigen Metallkaschierung 12 versehen, welche hier nicht wie üblich zur Ausbildung der Leiterbahnen benutzt wird, die im vorliegenden Falle auf der gegenüberliegenden Bestückungsseite verlaufen. Vielmehr bildet die Kaschierung, die gewöhnlich aus Kupfer besteht, eine geschlossene Fläche, welche die elektrische Schaltung der Verstärkerplatine nach oben abschirmt. Die Abschirmung nach unten erfolgt durch die Abschirmwanne 6, welche die Bauelement 8 und die dazwischen verlaufenden Leiter umschließt.

Die Mikrofonkapsel 2 ist auf ihrer Rückseite halbseitig ebenfalls in Form einer Abschirmung 14 metallisiert, die in den Figuren ebenso wie die Kupferkaschierung 12 kreuzschraffiert dargestellt ist. Die Orientierung der Mikrofonkapsel 2 gegenüber der Platine 4 erfolgt so, daß an der Seitenkante der Platine, an welcher die Mikrofonkapsel 2 anliegt, die beiden Kaschierungen 12 und 14 miteinander verlötet werden können, womit einerseits die Mikrofonkapsel an der Platine befestigt wird und andererseits die Abschirmung durch die Platinenkaschierung 12 sich in der Mikrofonkapselkaschierung 14 fortsetzt. Wie die Figuren zeigen, sitzt die Mikrofonkapsel 2 etwas schräg an der Platine 4, was in noch zu erläuternder Weise mit der Richtcharakteristik des Mikrofons zusammenhängt.

Die Abschirmwanne 6 ist auf der in Fig. 1 rechten Seite durch eine Endplatte 16 verschlossen, die beispielsweise mit der Wanne 6 verlötet sein kann. Auf der gegenüberliegenden Seite ist die Mikrofonkapsel 2 in die Wanne 6 so eingepaßt, daß ihre Rundung unten genau mit dem runden Querschnitt der Wanne übereinstimmt und eine durchgehende Berührung des metallischen Kapselgehäuses mit der Blechwanne unter Kontaktgabe erfolgt. Wenn der dargestellte Modul nach Fertigstellung in ein beispielsweise aus Plastikmaterial bestehendes Gehäuse eingesetzt wird, dann drückt dieses von außen gegen die Berührungslinie zwischen Abschirmwanne und Mikrofonkapselkante, so daß hier keine Verlötung mit der Gehäusekapsel notwendig ist, was auch wegen der beim Löten erfolgenden Erwärmung der Gehäusekapsel zu Beschädigungen der Mikrofonmembran führen würde.

Die Lötverbindung zwischen der Metallkaschierung 12 der Platine 4 und der metallisierten Abschirmung 14 der Mikrofonkapsel 2 ist in Fig. 1 als Lötnaht 18 dargestellt, während die Lötverbindungen der Platinenränder mit der Abschirmwanne 6 als Lötnähte 20 bezeichnet sind. Durch diese Lötnähte sowie die Berührung des unteren Randes der Mikrofonkapsel mit der Abschirmwanne 6 erfolgt in Verbindung mit der Abschirmung 14 auf der Mikrofonrückseite und deren Metallkapsel, an welche sich unten wiederum die Abschirmwanne 6 anschließt, eine störeinstreudichte Abschirmung der Verstärkerschaltung auf der Platine, so daß auch schwache Mikrofonsignale störungsfrei an die nachfolgende Schaltung weitergegeben werden.

Auf der Rückseite der Mikrofonkapsel befinden sich zwei Schalldrucköffnungen 22, die einen gezielten Ausgleich des Schalldrucks bei den Membranbewegungen erlauben, so daß sich eine z.B. nierenförmige Richtcharakteristik ergibt. Die Erfindung sieht zwei mit diesen Öffnungen 22 korrespondierende, beispielsweise halbkreisförmige Ausnehmungen 24 an der mit der Mikrofonkapsel 2 verlötenden Kante der Verstärkerplatine 4 vor, durch welche eine Verbindung der Öffnungen 22 mit der Umgebung hergestellt wird, so daß die Richtcharakteristik des Mikrofons auch bei angesetzter Verstärkerplatine 2 und Abschirmwanne 6 erhalten bleibt, bzw. sogar noch verbessert werden kann. Zur Erzielung dieser Richtcharakteristik ist außerdem die Mikrofonkapsel 2 schräg an die Platine angesetzt, wobei die Mittelachse der Mikrofonkapsel 2 mit der Ebene der Platine 4 im speziellen Fall einen Winkel von 22° bildet.

## Patentansprüche

1. Mikrofonmodul mit einer Mikrofonkapsel, einer einen Vorverstärker enthaltenden Schaltungsplatine, an deren einer Seitenkante die Mikrofonkapsel befestigt ist, und mit einer Abschirmung für die Schaltungsplatine,
**dadurch gekennzeichnet, daß** die Schaltungsplatine (4) nur auf einer Seite Bauelemente (8) und deren Verbindungsleiter enthält, während ihre andere Seite mit einer durchgehenden Metallkaschierung (12) versehen ist, und daß die Abschirmung in Form einer zumindest einseitig abgeschlossenen Wanne (6) aus Abschirmblech ausgebildet und so über der Bestückungsseite der Platine (4) angeordnet ist, daß die gegenüberliegende Wannenseite durch die Mikrofonkapsel (2) verschlossen wird, und daß die Abschirmwanne (6) an ihrem Rand mit der Kaschierung (12) der Platine (4) störeinstreuungsdicht verlötet ist (Lötnähte 18, 20).

2. Mikrofonmodul nach Anspruch 1, **dadurch gekennzeichnet, daß** die Wanne (6) einen der Form der Mikrofonkapsel (2) angepaßt gekrümmten Querschnitt hat, in den die Mikrofonkapsel an einem Ende der Wanne unter Kontaktgabe mit ihrer Metallkapsel eingepaßt ist, und daß die Wanne an ihrem anderen Ende mit einer Endplatte (16) entsprechender Kantenkrümmung verschlossen ist.

3. Mikrofonmodul nach Anspruch 2, **dadurch gekennzeichnet, daß** die runde Mikrofonkapsel (2) auf ihrer Rückseite zur Hälfte mit einer metallischen Abschirmung (14) kaschiert und an eine Kante der Platine (4) angesetzt ist, längs welcher die Metallkaschierungen (12,14) von Platine und Mikrofonkapsel miteinander verlötet sind.

4. Mikrofonmodul nach einem der vorstehenden Ansprüche, **dadurch gekennzeichnet, daß** die Mikrofonkapsel (2) schräg zur Platine (4) mit gegenüber deren Ebene geneigter Mittelachse angeordnet ist.

5. Mikrofonmodul nach einem der vorstehenden Ansprüche, **dadurch gekennzeichnet, daß** die Mikrofonkapsel (2) an ihrer Rückseite die Richtwirkung bestimmende Schalldrucköffnungen (22) aufweist, und daß an der Verbindungskante der Platine (4) mit der Mikrofonkapsel (2) diesen Schalldrucköffnungen (22) entsprechende Ausnehmungen (24) ausgebildet sind.

## Claims

1. A microphone module with a microphone capsule, a circuit board containing a preamplifier to the one side edge of which said microphone capsule is fastened and with a shielding for the circuit board,
**characterized in that** said circuit board (4) contains components (8) and their connecting lines on one side only whilst the other side thereof is provided with a continuous metal lamination (12) and that said shielding is configured to be a trough made from a shielding plate that is closed on one side at least and is arranged on top of the component mounting side of the board (4), that the opposite trough side is closed by said microphone capsule (2) and that the shielding trough (6) is soldered at its edge to the lamination (12) of the board (4) so as to be impervious to interference (solder seams 18, 20).

2. The microphone module as set forth in claim 1,
**characterized in that** the trough (6) has a cross section that is curved to conform to the shape of the microphone capsule (2) for said microphone capsule to fit therein with its metal capsule coming into contact at one end of said trough and that said trough is closed at its other end with an end plate (16) the edges of which are curved accordingly.

3. The microphone module as set forth in claim 2,
**characterized in that** the round microphone capsule (2) is laminated on half of its back side with a metal shielding (14) and is attached to an edge of the board (4) along which the metal laminations (12, 14) of said board and said microphone capsule are soldered together.

4. The microphone module as set forth in any one of the afore mentioned claims, **characterized in that** the microphone capsule (2) is disposed at an oblique angle with respect to the board (4) with its central axis being inclined with respect to the plane thereof.

5. The microphone module as set forth in any one of the afore mentioned claims, **characterized in that** the microphone capsule (2) comprises on its back side sound pressure ports (22) determining the directional effect and that recesses (24) corresponding to said sound pressure ports (22) are configured on the connecting edge of the board (4) to said microphone capsule (2).

## Revendications

1. Module de microphone avec une capsule de microphone, avec une platine de circuit imprimé contenant un préamplificateur et sur l'un des bords latéraux de laquelle est fixée la capsule de microphone, et avec un blindage pour la platine de circuit imprimé,
**caractérisé en ce que** la platine de circuit imprimé (4) ne contient des composants (8) et leurs lignes de connexion que sur une face tandis que sur son autre face elle est munie d'une couche continue de métal laminé (12) et que le blindage est conformé en forme de bac (6) réalisé en tôle de blindage et fermé du moins sur un côté et est disposé par-dessus la face d'implantation de la platine (4) de telle sorte que le côté opposé du bac est fermé par la capsule de microphone (2) et que le bac de blindage (6) est soudé par son bord à la couche laminée (12) de la platine (4) de manière à être imperméable aux interférences (soudures 18, 20).

2. Module de microphone selon la revendication 1,
**caractérisé en ce que** le bac (6) a une section incurvée adaptée à la forme de la capsule de microphone (2) et dans laquelle est insérée, à une extrémité du bac par contact de sa capsule en métal, la capsule de microphone et qu'à son autre extrémité le bac est fermé par une plaque d'extrémité (16) ayant des bords incurvés de manière correspondante.

3. Module de microphone selon la revendication 2,
**caractérisé en ce qu'**un blindage métallique (14) est laminé sur la moitié de la face arrière de la capsule de microphone ronde (2) et est rapporté sur un bord de la platine (4) le long duquel les couches de métal laminé (12, 14) de la platine et de la capsule de microphone sont soudées ensemble.

4. Module de microphone selon l'une quelconque des revendications précédentes, **caractérisé en ce que** la capsule de microphone (2) est disposée de biais par rapport à la platine (4), son axe central étant incliné par rapport au plan de celle-ci.

5. Module de microphone selon l'une quelconque des revendications précédentes, **caractérisé en ce que** la capsule de microphone (2) comporte sur sa face arrière des orifices pour la pression sonore (22) déterminant l'effet directif et que des évidements (24) correspondant à ces orifices pour la pression sonore (22) sont ménagés sur le bord reliant la platine (4) à la capsule de microphone (2).
